# EUROPÄISCHE PATENTSCHRIFT

(11) **EP 0 515 306 B1**
(45) Veröffentlichungstag und Bekanntmachung des Hinweises auf die Patenterteilung: **29.03.1995**
(21) Anmeldenummer: 92810272.2
(22) Anmeldetag: 13.04.1992
(51) Int. Cl.: D03D 41/00

(54) **Reihenfachwebmaschine**
Linear shed multiphase loom
Métier à tisser multiphase à foule linéaire

(30) Priorität: 21.05.1991 CH 1500/91
(43) Veröffentlichungstag der Anmeldung: 25.11.1992
(73) Patentinhaber: SULZER RÜTI AG, CH-8630 Rüti (CH)
(72) Erfinder: Christe, Marcel, CH-8630 Rüti (CH); Koch, Walter, CH-8630 Rüti (CH); Grimm, Peter, CH-8630 Rüti (CH)
(74) Vertreter: Heubeck, Bernhard

(56) Entgegenhaltungen:
- EP-A- 0 093 078
- EP-A- 0 196 349

## Beschreibung

Die Erfindung handelt von einer Reihenfachwebmaschine mit Webrotor und mit Einlegeelementen, welche die Kettfäden in fachbildende Hoch- und Tiefpunkte des Webrotors einlegen, während der Webrotor die so gebildeten Fächer bis zum Anschlag eines zwischenzeitlich eingeschossenen Schusses an einer Anschlagleiste umlaufend durchkämmt, und wobei der Webrotor quer zur Drehrichtung Kämme mit Lücken und Lamellen aufweist, wobei pro Lücke mindestens ein Kettfaden eingelegt ist und die Tiefpunkte eines Kettfadens in in Drehrichtung fluchtenden Lücken liegen. Eine derartige Reihenfachwebmashine ist aus dem Dokument EP-A-0 093 078 bekannt.

Weitere Reihenfachwebmaschinen mit Webrotoren sind in den Patentschriften DE-OS 23 18 795, SU 186 898 und EP 0 196 349 gezeigt. Ein Problem für Reihenfachwebmaschinen besteht darin, dass sich die Geometrie der fachbildenden Elemente und der Anschlaglamellen nicht beliebig verkleinern lässt, um dichte Gewebe zu erzeugen. Der Präzision des Einlegens der Kettfäden in Lücken und der Beschränkung der Breite der Lücken sind mechanische Grenzen gesetzt.

Hier schafft die Erfindung Abhilfe. Sie löst die Aufgabe, Kettfäden dicht einzulegen. Gemäss der Erfindung wird die Aufgabe dadurch gelöst, dass die Hochpunkte für einen Kettfaden jeweils durch ein Längsjoch längs zur Drehrichtung vom Webrotor als Sattelpunkt zwischen einer Anschlagnase und einer mit derselben in Drehrichtung fluchtenden Haltenase auf einer Lamelle gebildet sind, und dass der Kettfaden einer Lücke über ein Längsjoch und um die Haltenase von in Drehrichtung miteinander fluchtenden und ihm zugeteilten Lamellen eingelegt ist.

Die Vorteile der Erfindung liegen darin, dass relativ dichte Gewebe erzeugt werden, dass sich in der Draufsicht auf den Webrotor kreuzende Kettfäden verhindert werden und dass das Risiko für Falscheinlegen vermindert wird. Die abhängigen Ansprüche 2 bis 11 beziehen sich auf vorteilhafte Weiterbildungen der Erfindung.

Im folgenden wird die Erfindung anhand von Ausführungsbeispielen beschrieben. Es zeigen:
- Fig. 1, 2: schematisch im abgewickelten Zustand den Kettfadenlauf auf einem Webrotor, wobei ein Hochpunkt jeweils durch ein Längsjoch auf den Lamellen gebildet ist;
- FIg. 3: einen schematischen Schnitt durch den Webrotor einer Reihenfachwebmaschine mit dem Kettfadenverlauf von den Einlegeelementen bis zu den Anschlagelementen;
- Fig. 4: einen schematischen Schnitt durch einen Webrotor mit kombinierten Einlege- und Anschlaglamellen sowie die geometrischen Verhältnisse beim Einlegen mit Einlegeelementen; und
- Fig. 5: schematisch den Legehub eines Einlegeelementes.

In den Figuren ist eine Reihenfachwebmaschine mit Webrotor und mit Einlegeelementen gemäss Anspruch 1 gezeigt, welche die Kettfäden in fachbildende Hoch- und Tiefpunkte des Webrotors einlegen, während der Webrotor die so gebildeten Fächer bis zum Anschlag eines zwischenzeitlich eingeschossenen Schusses an einer Anschlagleiste umlaufend durchkämmt. Erfindungsgemäss sind in die Lücken der Kämme Kettfäden eingelegt, wobei die Tiefpunkte eines Kettfadens in in Drehrichtung fluchtenden Lücken liegen und die Hochpunkte für einen Kettfaden durch ein Längsjoch längs zur Drehrichtung als Sattelpunkt von von in Drehrichtung miteinander fluchtenden und dem Kettfaden zugeteilten Lamellen zwischen einer Anschlagnase und einer Haltenase gebildet sind. Bei zwei Kettfäden in einer Lücke sind zum kreuzungsfreien Einlegen dem linken Kettfaden die links angrenzenden und dem rechten Kettfaden die rechts angrenzenden Lamellen für mögliche Hochpunkte zugeteilt.

In Figur 1 sind in stark überhöhtem Massstab quer zur Drehrichtung 9 die letzten drei Kammreihen 10 vor dem Anschlag an ein Tuch 19 gezeigt. Zwei Kettfäden 3a, 3b haben ihre in Drehrichtung versetzten Tiefpunkte 5 in einer gemeinsamen Lücke 11 mit einer Lückenbreite 17, die mindestens der zweifachen Kettfadenstärke entspricht und grenzen an Lamellen 12a, 12b, die jeweils die Hochpunkte 4 bilden, die durch ein in Drehrichtung orientiertes Längsjoch 13a, 13b mit Sattelpunkt 20 zwischen Anschlagnase 14 und Haltenase 15 gebildet sind. Die Lamellenbreite 16 kann - solange es die Festigkeitseigenschaften des Lamellenmaterials zulassen - kleiner als die Lückenbreite 17 gewählt werden, um ein regelmässiges Tuch 19 zu erhalten. Zur Erleichterung der Platzverhältnisse beim Anschlagen eines Schussfadens 7 sowie beim Einlegen der Kettfäden 3 können die Anschlag- und Haltenasen, sowohl quer über einen Kamm 10 als auch in Drehrichtung 9 von Kamm zu Kamm einen Versatz zueinander aufweisen.

In Figur 2 ist die Lage des Längsjoches 13 benachbarter Lamellen eines Kammes jeweils um einen Versatz in Drehrichtung 9 verschoben.

In Figur 3 und 4 sind die geometrischen Verhältnisse genauer beschrieben. Die Bewegungen zwischen dem Webrotor 1 und den Einlegeelementen 2 müssen soweit koordiniert sein, dass die Einlegeelemente 2 frühestens bei einem bestimmten Drehwinkel des Webrotors eine Teilbewegung anfangen dürfen und spätestens bei einem bestimmten späteren Drehwinkel die Teilbewegung abgeschlossen haben müssen. Wenn die Teilbewegung schneller als notwendig seitlich erfolgt, um einen Kettfaden 3, 3a, 3b über ein Längsjoch 13, 13a, 13b innerhalb eines Drehwinkels α₁ zu legen, entsteht einmal eine Zeitreserve resp. Sicherheit im Einlegen über das Längsjoch 13, 13a, 13b und zum anderen entstehen durch die kurzen Abstände zwischen Legeelement und Längsjoch 13, 13a, 13b mit Haltenase 15 grössere seitliche Winkelabstände zu den benachbarten Haltenasen 15 als wenn der Kettfaden zwischen der in Drehrichtung davorliegenden Kammreihe und den Einlegeelementen gespannt ist. Das Einlegen über das Längsjoch 13, 13a, 13b in die daran anschliessende Lücke 11 zwischen zwei Haltenasen 15 gestattet eine grössere Ungenauigkeit der Position des Einlegeelementes 2. Durch die Umlenkung über ein Längsjoch 13, 13a, 13b steht für die seitliche Auslenkung ein grösserer Einlegebereich zu Verfügung.

In Figur 5 sind ausgehend von einer Nullstellung in der ein Kettfaden 3 einer Lücke 11 zugeteilt ist, der Legehub l₁ für das Einlegen über das Längsjoch 13, der Legehub l₂ für das Zurückfahren nach dem Einfangen des Kettfadens 3 durch die Haltenase 15 und ein eventueller Legehub l₃ für das Erreichen der Nullstellung gezeigt. Dabei müssen der Legehub l₁ innerhalb vom Drehwinkel α₁, der Legehub l₂ innerhalb vom Drehwinkel α₂ und der Legehub l₃ innerhalb vom Drehwinkel α₃ ausgeführt werden.

In Figur 4 ist der Einfluss der Lamellenform gezeigt. Um die Wirkung vom Längsjoch 13 als Führungselement über einen grossen Winkelbereich α₁ für die seitliche Auslenkung offen zu halten, ist die Geometrie der Lamellen 12 so angelegt, dass ein möglichst kleiner Sperrbereich für Seitenbewegungen des Einlegeelementes 2 mit den Verlustwinkeln β₁, β₃ entsteht, bei denen der Kettfaden 3 seitwärts über die Anschlagnase 14 hinwegspringen könnte. Dies geschieht, indem zum Anschlagen des Schussfadens 7 die Anschlagnase 14 auf der Anschlagseite 21 nach aussen und auf der rückwärtigen Seite zum Längsjoch 13 nach innen gewölbt ist. Die grösste Steigung auf der rückwärtigen Seite der Anschlagnase 14 bildet mit der Verbindungsgraden 23 vom übernächsten in Drehrichtung 9 davor liegenden Sattelpunkt 28 zur Spitze der Anschlagnase einen Winkel 24 von weniger als 95°. Bezogen auf die Drehachse des Webrotors liegt der Sattelpunkt 20 des Längsjochs 13 mit Radius R₁ unmittelbar vor der Haltenase 15, um den Kettfaden sicher einzufangen und um nur mit einer kleinen Erhöhung der Haltenase 15 auszukommen, die ebenfalls nur einen kleinen Verlustwinkel β₂ erzeugt, bei dem der Kettfaden seitlich zurückspringen könnte. Entsprechend dem Verlustwinkel β₂ mit den Begrenzenden 25 der Haltenase 15 entsteht, bei der in Drehrichtung 9 davorliegenden Kammreihe eine Radiusstrecke δR innerhalb von der noch ein Tiefpunkt 5 des Fachs 6 mit Aufliegen des Kettfadens möglich ist, ohne dass das Einfangen des Kettfadens mit der Haltenase 15 durch den Eingriff des Aufliegepunktes gestört wird. Der Radius R₂ für den Tiefpunkt 5 genügt dabei der Bedingung

$\text{R₁ cos (2π/n) + δR ≧ R₂ > R₁ cos (2π/n),}$

wobei R₁ dem Radius des Sattelpunktes 20 und n der Anzahl der Kämme 10 am Umfang des Webrotors entspricht.

Die Lamellen 12 wirken im Bereich zwischen Schusskanal 18 und Längsjoch 13 wie Blattfedern 26, die bei Kräften quer zur Drehrichtung 9 nachgeben könnten. Die Biegesteifigkeit dieser Blattfedern 26 und die Umlenkkräfte an den Kettfäden sind so aufeinander abgestimmt, dass keine unzulässigen Auslenkungen quer zur Drehrichtung 9 entstehen. Um die Belastung an Kettfäden 3 und an den Lamellen 12 klein zu halten, sind die Lamellen 12 in Bereichen mit Fadenberührung ohne scharfe Kanten ausgeführt, fadenschonen verrundet und mit glatten Oberflächen versehen. Die Oberflächen weisen nicht nur einen geringen Reibungsbeiwert auf, sondern sie sind auch in verschleissfestem Material ausgeführt.

## Patentansprüche

1. Reihenfachwebmaschine mit Webrotor (1) und mit Einlegeelementen (2), welche die Kettfäden (3) in fachbildende Hoch- und Tiefpunkte des Webrotors (1) einlegen, während der Webrotor (1) die so gebildeten Fächer (6) bis zum Anschlag eines zwischenzeitlich eingeschossenen Schusses (7) an einer Anschlagleiste (8) umlaufend durchkämmt, und wobei der Webrotor (1) quer zur Drehrichtung (9) Kämme (10) mit Lücken (11) und Lamellen (12) aufweist, wobei pro Lücke (11) mindestens ein Kettfaden (3, 3a, 3b) eingelegt ist und die Tiefpunkte (4) eines Kettfadens (3) in in Drehrichtung (9) fluchtenden Lücken (11) liegen, **dadurch gekennzeichnet,** dass die Hochpunkte (4) für einen Kettfaden (3, 3a, 3b) jeweils durch ein Längsjoch (13, 13a, 13b) längs zur Drehrichtung (9) vom Webrotor (1) als Sattelpunkt (20) zwischen einer Anschlagnase (14) und einer mit derselben in Drehrichtung (9) fluchtenden Haltenase (15) auf einer Lamelle (12) gebildet sind, und dass der Kettfaden (3, 3a, 3b) einer Lücke (11) über ein Längsjoch (13, 13a, 13b) und um die Haltenasen (15) von in Drehrichtung (9) miteinander fluchtenden und ihm zugeteilten Lamellen (12) eingelegt ist.

2. Reihenfachwebmaschine nach Anspruch 1, dadurch gekennzeichnet, dass die Lückenbreite (17) der Lücken (11) mindestens dem Zweifachen der Kettfadenstärke entspricht und dass zwei Kettfäden (3a, 3b) pro Lücke (11) eingelegt sind.

3. Reihenfachwebmaschine nach Anspruch 1 oder 2, dadurch gekennzeichnet, dass die Lamellen (12) in Bereichen mit Fadenberührung ohne scharfe Kanten ausgeführt und fadenschonend verrundet sind und eine Oberfläche mit geringen Reibungswerten gegenüber den Kettfäden (3) aufweisen.

4. Reihenfachwebmaschine nach einem der Ansprüche 1 bis 3, dadurch gekennzeichnet, dass die den Kettfäden (3) ausgesetzten Oberflächen der Lamellen (12) in einem verschleissfesten Material ausgeführt sind.

5. Reihenfachwebmaschine nach einem der Ansprüche 1 bis 4, dadurch gekennzeichnet, dass innerhalb eines Kammes (10) die Anschlagnase und die Haltenase einer Lamelle (12) zur Anschlagnase und Haltenase der unmittelbar benachbarten Lamellen (12) einen Versatz in Drehrichtung (9) aufweisen.

6. Reihenfachwebmaschine nach Anspruch 1 oder 2, dadurch gekennzeichnet, dass bezogen auf die Drehachse des Webrotors der Sattelpunkt (20) vom Längsjoch (13) unmittelbar vor der Haltenase (15) liegt.

7. Reihenfachwebmaschine nach Anspruch 1 oder 2, dadurch gekennzeichnet, dass die Anschlagnasen (14) auf der Anschlagseite nach aussen gewölbt sind und auf der Seite zum Längsjoch (13) nach innen gewölbt sind, um kleine Verlustwinkel β₁, β₃ zu erzeugen, innerhalb welchen keine Einlegebewegung mit einem Kettfaden (3) quer zur Drehrichtung (9) wegen Überspringen der Anschlagnase (14) möglich ist.

8. Reihenfachwebmaschine nach Anspruch 7, dadurch gekennzeichnet, dass die grösste Steigung der Anschlagnase (14) auf der Seite zum Längsjoch (13) mit der Verbindungsgraden (23) vom übernächsten in Drehrichtung davor liegenden Sattelpunkt (20) zur Spitze der Anschlagnase (14) einen Winkel (24) von weniger als 95° bildet.

9. Reihenfachwebmaschine nach Anspruch 1, dadurch gekennzeichnet, dass für einen Tiefpunkt (5) mit noch aufliegenden Kettfäden der Abstand R₂ zur Drehachse des Webrotors (1)
$\text{R₁ cos(2π/n) + δR ≧ R₂ > R₁ cos(2π/n)}$
entspricht, wobei δR durch die Begrenzenden (25) für einen Verlustwinkel β ₂ bestimmt ist, in welchem keine Einlegebewegung quer zur Haltenase (15) möglich ist und wobei n der Anzahl der Kämme (10) am Umfang des Webrotors (1) entspricht.

## Claims

1. A series-shed loom with a weaving rotor (1) and laying-in
members (2) which lay the warp threads (3) into high points and low points on the weaving rotor (1) to form the sheds (6), whilst the weaving rotor (1) combs through the sheds so formed, round to beat-up against a beater bar (8) of a weft yarn (7) which has meanwhile been inserted, the weaving rotor (1) exhibiting transversely to the direction of rotation (9) combs (10) with gaps (11) and fins (12), with at least one warp thread (3, 3a, 3b) being laid in each gap (11) and the low points (4) of one warp thread (3) lying in gaps (11) which are in line in the direction of rotation (9), characterized in that the high points (4) for one warp thread (3, 3a, 3b) are in each case formed on a fin (12) by a longitudinal saddle (13, 13a, 13b) along the direction of rotation (9) of the weaving rotor (1) as a saddle point (20) between a beater nose (14) and a holder nose (15) in line with the latter in the direction of rotation (9), and that the warp thread (3, 3a, 3b) from one gap (11) is laid in over a longitudinal saddle (13, 13a, 13b) and round the holder noses (15) of fins (12) in line with one another in the direction of rotation (9) and assigned to that warp thread.

2. A series-shed loom as in Claim 1, characterized in that
the gap width (17) of the gaps (11) corresponds with at least twice the thickness of the warp yarn and that two warp threads (3a, 3b) are laid in each gap (11).

3. A series-shed loom as in Claim 1 or 2, characterized in that
the fins (12) in regions touching the thread are made without sharp edges and are rounded to ease the threads and exhibit a surface with low coefficients of friction with respect to the warp yarn (3).

4. A series-shed loom as in one of the Claims 1 to 3, characterized
in that the surfaces of the fins (12) exposed to the warp threads (3) are made of a wear-resistant material.

5. A series-shed loom as in one of the Claims 1 to 4, characterized
in that within one comb (10) the beater nose and the holder nose on one fin (12) exhibit an offset in the direction of rotation (9) from the beater nose and the holder nose on the directly adjacent fin (12).

6. A series-shed loom as in Claim 1 or 2, characterized in that
referred to the axis of rotation of the weaving rotor the saddle point (20) of the longitudinal saddle (13) lies directly in front of the holder nose (15).

7. A series-shed loom as in Claim 1 or 2, characterized in that the beater noses (14) are curved outwards on the beat-up side and inwards on the side next the longitudinal saddle (13) in order to generate small dead angles β₁, β₃ within which no laying-in motion of a warp thread (3) transversely to the direction of rotation (9) is possible because of jumping over the beater nose (14).

8. A series-shed loom as in Claim 7, characterized in that
the steepest pitch of the beater nose (14) at the side next the longitudinal saddle (13) makes with the straight line (23) joining the saddle point (20) lying next but one in front of it in the direction of rotation to the tip of the beater nose (14), an angle (24) of less than 95°.

9. A series-shed loom as in Claim 1, characterized in that
for a low point (5) with warp threads still lying on it the distance R₂ to the axis of rotation of the weaving rotor (1) corresponds with
$\text{R₁ cos(2π/n) + δR ≧ R₂ > R₁ cos(2π/n)}$
where δR is determined by the boundaries (25) for a dead angle β₂ within which no laying-in motion transversely to the holder nose (15) is possible and where *n* corresponds with the number of combs (10) on the circumference of the weaving rotor (1).

## Revendications

1. Métier à tisser à pas de chaînes montés en série, comprenant un rotor de tissage (1) et des éléments d'introduction (2) qui introduisent les fils de chaîne (3) dans des points supérieurs et inférieurs du rotor de tissage (1), formateurs du pas, tandis que le rotor de tissage (1) ne cesse de peigner en rotation les pas (6) ainsi formés jusqu'à ce qu'une trame (7) insérée entre-temps vienne buter contre une lisière de butée (8), et dans lequel le rotor de tissage (1) présente des peignes (10) transversalement par rapport au sens de rotation (9), comprenant des espaces interdentaires (11) et des lamelles (12), dans lequel, par espace interdentaire (11), est inséré au moins un fil de chaîne (3, 3a, 3b), et les points inférieurs (4) d'un fil de chaîne (3) se trouvent dans des espaces interdentaires (11) alignés dans le sens de rotation (9), caractérisé en ce que les points supérieurs (4) pour un fil de chaîne (3, 3a, 3b) sont formés respectivement à l'intervention d'une armature longitudinale (13, 13a, 13b) s'étendant dans la direction de rotation (9) du rotor de tissage (1), comme point critique (20), entre un nez de butée (14) et un nez d'arrêt (15) sur une lamelle (12) aligné avec lui dans le sens de rotation (9), et en ce que le fil de chaîne (3, 3a, 3b) d'un espace interdentaire (11) est inséré par-dessus une armature longitudinale (13, 13a, 13b) et autour des nez d'arrêt (15) de lamelles (12) alignées l'une par rapport à l'autre dans le sens de la rotation (9) et qui lui sont attribuées.

2. Métier à tisser à pas en série selon la revendication 1, caractérisé en ce que la largeur interstitielle (17) des espaces interdentaires (11) correspond au moins au double de l'épaisseur des fils de chaînes et en ce qu'on insère deux fils de chaînes (3a, 3b) par espace interdentaire (11).

3. Métier à tisser à pas en série selon la revendication 1 ou 2, caractérisé en ce que les lamelles (12) sont réalisées de telle sorte qu'elles ne présentent pas d'arêtes vives dans des zones où elles viennent se mettre en contact avec le fil et sont arrondies de manière à épargner le fil, tout en présentant une surface à coefficients de friction minimes par rapport aux fils de chaînes (3).

4. Métier à tisser à pas en série selon l'une quelconque des revendications 1 à 2, caractérisé en ce que les surfaces des lamelles (12) exposées aux fils de chaînes (3) sont réalisées en une matière résistant à l'usure.

5. Métier à tisser à pas en série selon l'une quelconque des revendications 1 à 4, caractérisé en ce que, à l'intérieur d'un peigne (10), le nez de butée et le nez d'arrêt d'une lamelle (12) présentent, par rapport au nez de butée et au nez d'arrêt des lamelles (12) immédiatement voisines, un décalage dans le sens de rotation (9).

6. Métier à tisser à pas en série selon la revendication 1 ou 2, caractérisé en ce que, en se référant à l'axe de rotation du rotor de tissage du métier à tisser, le point critique (20) de l'armature longitudinale (13) est disposé immédiatement devant le nez d'arrêt (15).

7. Métier à tisser à pas en série selon la revendication 1 ou 2, caractérisé en ce que les nez de butée (14), côté butée, sont bombés vers l'extérieur et, du côté tourné vers l'armature longitudinale (13), sont bombés vers l'intérieur pour obtenir un petit angle de perte β₁, β₃ à l'intérieur duquel il est impossible d'effectuer un mouvement d'insertion avec un fil de chaîne (3) transversalement au sens de rotation (9), sinon le nez de butée (14) saute.

8. Métier à tisser à pas en série selon la revendication 7, caractérisé en ce que la pente maximale du nez de butée (14), du côté tourné vers l'armature longitudinale (13), forme, avec le degré de liaison (23) du troisième point critique (20), disposé devant dans la direction de rotation, par rapport à la pointe du nez de butée (14), un angle (24) inférieur à 95°.

9. Métier à tisser à pas de chaînes montées en série selon la revendication 1, caractérisé en ce que, pour un point inférieur (5) supportant encore les fils de chaînes, la distance R₂, par rapport à l'axe de rotation du rotor de tissage (1), correspond à
$\text{R₁ cos(2π/n) + δR ≧ R₂ > R₁ cos(2π/n)}$
où δR est déterminé par les extrémités limitatives (25) pour un angle de perte β₂ dans lequel aucun mouvement d'insertion n'est possible transversalement par rapport au nez d'arrêt (15), et dans lequel n représente le nombre des peignes (10) à la périphérie du rotor de tissage (1).
